# EUROPÄISCHE PATENTSCHRIFT

(11) **EP 4 374 078 B1**
(45) Veröffentlichungstag und Bekanntmachung des Hinweises auf die Patenterteilung: **27.05.2026**
(21) Anmeldenummer: 22747044.0
(22) Anmeldetag: 18.07.2022
(51) Int. Cl.: F04D 15/02

(54) **VERFAHREN ZUM BETRIEB EINER MEHRPUMPENANLAGE MIT DYNAMISCHER LAUFZEITANPASSUNG DER PUMPEN SOWIE MEHRPUMPENANLAGE**
METHOD FOR OPERATING A MULTI-PUMP SYSTEM WITH DYNAMIC RUNNING TIME ADJUSTMENT OF THE PUMPS, AND MULTI-PUMP SYSTEM
PROCÉDÉ DE FONCTIONNEMENT D'UN SYSTÈME À POMPES MULTIPLES AVEC RÉGLAGE DYNAMIQUE DU TEMPS DE FONCTIONNEMENT DES POMPES, ET SYSTÈME À POMPES MULTIPLES

(30) Priorität: 20.07.2021 DE 102021118743
(43) Veröffentlichungstag der Anmeldung: 29.05.2024
(73) Patentinhaber: KSB SE & Co. KGaA, 67227 Frankenthal (DE)
(72) Erfinder: ECKL, Martin, 67227 Frankenthal (DE)
(86) Internationale Anmeldenummer: PCT/EP2022/070004
(87) Internationale Veröffentlichungsnummer: WO 2023/001735

(56) Entgegenhaltungen:
- EP-A1- 3 643 922
- US-A1- 2020 003 218
- US-A1- 2020 063 741
- US-B1- 6 516 249

## Beschreibung

Die Erfindung betrifft ein Verfahren zum Betrieb einer Mehrpumpenanlage umfassend zwei oder mehr Pumpen, insbesondere Kreiselpumpen, die in eine gemeinsame Druckleitung Fluid fördern, wobei die Pumpen abwechselnd betrieben werden, sodass genau eine der Pumpen aktiv ist oder nur ein Teil der Pumpen gleichzeitig aktiv sind, um Fluid zu fördern.

Mehrpumpenanlagen bestehen aus mehreren, parallel geschalteten Pumpen, die das Fluid in der Regel in eine gemeinsame Druckleitung fördern. Ein Anwendungsbereich sind Heizungsanlagen. In Gebäuden und in der Industrie kommen sie häufig als Doppelpumpen im Redundanzbetrieb zum Einsatz, d.h. es ist in der Regel nur eine Pumpe aktiv. Fällt die aktive Pumpe aus, wird auf die verbleibende Pumpe umgeschaltet, um die Fluidversorgung kontinuierlich sicherzustellen. Im Regelfall sollten beide Pumpen betriebsbereit sein. Um die Laufzeit beider Pumpen möglichst gleich zu halten, wechseln sich die Pumpen gemäß einem definierten Zyklus ab. Beispielsweise kann ein Wechsel der aktiven Pumpen alle 24 Stunden stattfinden. In gewissen Sonderfällen können beide Pumpen der Mehrpumpenanlage synchron betrieben werden, um beispielsweise Spitzenlasten abzudecken oder einen energetisch günstigeren Parallelbetrieb beider Pumpen auszunutzen.

Ein weiterer Anwendungsfall von Mehrpumpenanlagen sind Druckerhöhungsanlagen mit mehreren, parallel verschalteten Pumpen, bspw. bis zu sechs Pumpen. Derartige Druckerhöhungsanlagen kommen beispielsweise in Wasserwerken zum Einsatz. Aufgrund des stark variierenden Bedarfs an Fördermenge kann die Zahl synchron arbeitender Pumpen im Betrieb flexibel geändert werden. Fällt eine Pumpe wegen eines Defektes aus, wird eine der inaktiven Pumpen hinzugeschaltet.

Alle Arten der vorgenannten Mehrpumpenanlagen haben jedoch gemein, dass die Pumpen im regulären Betrieb abwechselnd betrieben werden, um eine gleichmäßige Abnutzung der Pumpen zu gewährleisten. Bislang erfolgt dies auf Grundlage starrer Wechselzykluszeiten, d.h. eine oder ein Teil der Pumpen wird für eine fest definierte Aktivdauer (bspw. 24 Stunden) betrieben, während die verbleibenden Pumpen inaktiv bleiben. Nach Ablauf der Aktivdauer werden die inaktiven Pumpen gestartet und die bisher laufenden Pumpen abgeschaltet. Als Zyklus wird ein Zeitintervall verstanden, nach dessen Ablauf alle Pumpen zumindest einmal gelaufen sind.

Durch diese Vorgehensweise werden alle Pumpen, sofern deren Betriebsstunden bei Inbetriebnahme der Anlage identisch waren, gleichmäßig abgenutzt. Nicht berücksichtigt ist bei diesem Prozess jedoch der Fall, dass eine Pumpe, beispielsweise aufgrund eines Defektes, frühzeitig getauscht werden musste. In diesem Fall haben die Pumpen in der Anlage unterschiedliche Abnutzungsgrade, was durch die bisherige Vorgehensweise mit starren Wechselzykluszeiten auch nicht mehr angepasst werden kann.

Die US 2020/003218 A1 zeigt ein Verfahren und System zur Bestimmung des Echtzeit-Durchflusses in einer Abwasserpumpstation unter Verwendung analoger Pegelsensortechnologien. Die US 2020/063741 A1 offenbart eine spezielle Doppelpumpeneinheit. Die EP 3 643 922 A1 zeigt ein Verfahren zur Optimierung einer Pumpenanlage. Die US 6 516 249 B1 offenbart ein Flüssigkeitsverteilungssystem mit einer Vielzahl von autonom gesteuerten Ventilen und Pumpen, die durch ein Datenkommunikationsnetz miteinander verbunden sind.

Die Aufgabe der vorliegenden Erfindung besteht darin, ein optimiertes Verfahren für den Betrieb einer Mehrpumpenanlage aufzuzeigen, mittels diesem unterschiedliche Abnutzungsgrade der Pumpe über die Betriebsdauer der Anlage aneinander anpassbar sind.

Gelöst wird diese Aufgabe durch ein Verfahren gemäß den Merkmalen des Anspruchs 1. Vorteilhafte Ausführungen des Verfahrens sind Gegenstand der abhängigen Ansprüche. Die Aufgabe wird ebenso durch eine Mehrpumpenanlage gemäß dem Anspruch 8 sowie eine Steuerung gemäß dem Anspruch 9 gelöst.

Erfindungsgemäß wird vorgeschlagen, das bisherige Verfahren zum Betrieb einer Mehrpumpenanlage dahingehend weiter zu entwickeln, dass für wenigstens eine Pumpe eine individuelle Laufzeit dynamisch in Abhängigkeit eines zur Laufzeit der Pumpe variierenden Zustandes festgelegt wird. Der Kernaspekt der Erfindung kehrt sich daher von dem starren Laufzeitintervall der Pumpen einer Mehrpumpenanlage ab und schlägt stattdessen vor, die Laufzeit wenigstens einer Pumpe während des Anlagenbetriebs dynamisch zu ändern. Und zwar soll die dynamische Anpassung in Abhängigkeit eines spezifischen Betriebsparameters der Pumpe bzw. eines Zustandswertes der Pumpe erfolgen. Bei dem Betriebsparameter bzw. Zustandswert der Pumpe handelt es sich um einen Wert, der sich während des Anlagenbetriebs dynamisch ändert.

Bevorzugt handelt es sich bei dem variierenden Pumpenzustand um die Anzahl der bereits erfolgten Betriebsstunden der Pumpe und/oder das Alter der Pumpe. Wird für die Laufzeitanpassung die Anzahl erfolgter Betriebsstunden zu Grunde gelegt, kann durch das erfindungsgemäße Verfahren die Laufzeit der Pumpen einer Mehrpumpenanlage so variiert werden, dass die Pumpen im Ergebnis eine identische oder zumindest ähnliche Anzahl von Betriebsstunden aufweisen. Darauf aufbauend kann ein identischer oder ähnlicher Abnutzungsgrad vermutet werden. Zumindest begrenzt ist dies auch möglich, wenn das Pumpenalter herangezogen wird.

Durch die Anpassung der Betriebszeiten bzw. Abnutzungsgrade kann die Ausfallwahrscheinlichkeit der Anlage verringert werden, denn es wird der Fall vermieden, dass eine Pumpe aufgrund übermäßiger Abnutzung frühzeitig kaputtgeht. Ist beispielsweise die Betriebsstundenanzahl einer Pumpe bzw. deren Alter höher als die Betriebsstundenanzahl bzw. das Alter der übrigen Pumpen der Mehrpumpenanlage, so bietet es sich an, die Laufzeit dieser Pumpe gegenüber den verbleibenden Pumpen zu reduzieren, so dass der Abnutzungsgrad dieser Pumpe an den Abnutzungsgrad der verbleibenden Pumpen anpassbar ist. Genauso gut kann zusätzlich oder stattdessen die Laufzeit der verbleibenden Pumpen erhöht werden.

Insbesondere wird vorgeschlagen, die Pumpen der Mehrpumpenanlage während eines definierten Zyklus abwechselnd mit einer definierbaren Aktivdauer pro Pumpe zu betreiben. Beispielsweise wird während eines Zyklus jede Pumpe mindestens einmal mit einer Aktivdauer aktiv geschaltet, während alle oder zumindest ein Teil der verbleibenden Pumpen inaktiv ist. Nach Ablauf der Aktivdauer wird die Pumpe deaktiviert und eine andere Pumpe der Mehrpumpenanlage für die Aktivdauer in Betrieb genommen. Gemäß bevorzugter Ausführung wird vorgeschlagen, diese Aktivdauer dynamisch anzupassen, sodass zumindest für eine der Pumpen eine pumpenindividuelle Aktivdauer verwendet wird. Alternativ oder ergänzend zur Anpassung der Aktivdauer besteht ebenso die Möglichkeit, die Häufigkeit der Aktivschaltung einer Pumpe während eines Zyklus zu variieren. So ist beispielsweise auch vorstellbar, dass die Aktivdauer für sämtliche Pumpen identisch gehalten wird, jedoch die Häufigkeit der Aktivschaltung variiert wird, beispielsweise derart, dass zumindest eine Pumpe während eines Zyklus nicht aktiv geschaltet wird oder wenigstens eine andere Pumpe häufiger während eines Zyklus aktiv geschaltet wird als der verbleibende Rest der Pumpen der Mehrpumpenanlage.

Es besteht die Möglichkeit, dass die Aktivdauer bzw. die Häufigkeit der Aktivschaltungen nur einer Pumpe in Abhängigkeit des Pumpenzustandes variiert wird. Vorstellbar ist es ebenso, dass eine dynamische Anpassung der Aktivdauer bzw. Häufigkeit der Aktivschaltung für mehrere Pumpen, vorzugsweise für alle Pumpen der Mehrpumpenanlage, vorgenommen wird.

Die Anpassung der Aktivdauer und/oder der Häufigkeit der Aktivschaltungen kann vor jedem Zyklus ausgeführt werden. Denkbar ist auch eine Wiederholung der Anpassung nach vorgebbaren Zeitintervallen oder beispielsweise nach einer definierten Anzahl abgeschlossener Zyklen.

Gemäß der Erfindung ist vorgesehen, dass vorab für alle Pumpen eine initiale Aktivdauer festgesetzt wird. Die initial festgesetzte Aktivdauer ist zunächst für alle Pumpen identisch gewählt. Auf Grundlage dieser vorab festgesetzten, identischen Aktivdauer wird dann die dynamische, pumpenindividuelle Anpassung vorgenommen, um eine pumpenindividuelle tatsächliche Aktivdauer zu erhalten. Die Anpassung der initialen Aktivdauer erfolgt in Abhängigkeit des variierenden Pumpenzustands der jeweiligen Pumpe. Dabei ist vorgesehen, dass auf Grundlage des variierenden Pumpenzustandes der wenigstens einen Pumpe ein Gewichtungsfaktor bestimmt wird. Durch Multiplikation des Gewichtungsfaktors mit der initialen Aktivdauer kann dann die tatsächliche Aktivdauer der wenigstens einen Pumpe berechnet werden.

Denkbar ist es beispielsweise, dass der Gewichtungsfaktor für die wenigstens eine Pumpe erhöht wird, sofern deren Betriebsstundenanzahl und/oder deren Alter kleiner ist als die Betriebsstundenanzahl und/oder das Pumpenalter wenigstens einer weiteren Pumpe der Mehrpumpenanlage. Anstatt des Vergleichs mit einer weiteren Pumpe kann auch die durchschnittliche Betriebsstundenanzahl und/oder das Durchschnittsalter aller Pumpen zum Vergleich herangezogen werden. Durch die Erhöhung des Gewichtungsfaktors wird die Aktivdauer um einen bestimmten Betrag verlängert, wodurch die im Vergleich jüngere Pumpe bzw. die Pumpe mit den wenigstens Betriebsstunden pro Zyklus länger aktiv bleibt. In Summe ergibt sich dann über die Zeitdauer eine Anpassung der Laufzeit der Pumpe mit dem Durchschnitt.

Alternativ oder ergänzend dazu kann ebenso vorgesehen sein, den Gewichtungsfaktor für wenigstens eine Pumpe zu reduzieren, wenn deren Betriebsstundenanzahl und/oder deren Pumpenalter größer ist als die Betriebsstundenanzahl und/oder das Pumpenalter wenigstens einer weiteren Pumpe. Alternativ kann auch hier der Durchschnittswert der Betriebsstunden aller Pumpen oder das Durchschnittsalter aller Pumpen für den Vergleich verwendet werden. In Summe wird dadurch die Pumpe mit der größten Betriebsdauer bzw. dem höchsten Pumpenalter geschont.

Sinnvollerweise wird für die Anpassung des Gewichtungsfaktors ein Mindestdifferenzwert zwischen der Betriebsstundenanzahl bzw. dem Alter der jeweiligen Pumpe mit den Vergleichswerten, d.h. Werten der wenigstens einen weiteren Pumpe bzw. den Durchschnittswerten verlangt. Dies hat den Vorteil, dass eine Anpassung der Aktivdauer bzw. der Häufigkeit nicht für sämtliche Pumpen vorgenommen wird, sondern nur für diejenigen Pumpen, deren Betriebsstundenanzahl bzw. Pumpenalter größere Abweichungen von den übrigen Pumpen zeigen.

Die Erfindung erstreckt sich nicht nur auf ein Verfahren zum Betrieb einer Mehrpumpenanlage, sondern ebenfalls auf eine Mehrpumpenanlage als solche, insbesondere bestehend aus mehreren Kreiselpumpen. Die Mehrpumpenanlage kann vorzugsweise als Doppelpumpenanlage ausgeführt sein. Denkbar ist auch die Ausführung als Druckerhöhungsanlage mit zwei oder mehr als zwei parallel betriebenen Pumpen.

Die Mehrpumpenanlage umfasst erfindungsgemäß eine Steuerung, die konfiguriert ist, das erfindungsgemäße Verfahren auszuführen. Dementsprechend ergeben sich für die Mehrpumpenanlage dieselben Vorteile und Eigenschaften, wie sie bereits vorstehend anhand des Verfahrens aufgezeigt wurden. Auf eine wiederholende Beschreibung wird aus diesem Grund verzichtet.

Neben der Mehrpumpenanlage betrifft die vorliegende Erfindung eine Steuerung für eine Mehrpumpenanlage. Die Steuerung umfasst wenigstens eine Kommunikationsschnittstelle zur Ansteuerung und Kommunikation mit wenigstes zwei Pumpen der Anlage. Erfindungsgemäß ist die Steuerung konfiguriert, das Verfahren gemäß der vorliegenden Erfindung auszuführen.

Weitere Vorteile und Eigenschaften der Erfindung sollen nachfolgend anhand eines Ausführungsbeispiels und entsprechender Zeichnungen aufgezeigt werden. Es zeigen:
- Figur 1:: ein Blockschaltbild zur Verdeutlichung des erfindungsgemäßen Verfahrens anhand einer erfindungsgemäßen Mehrpumpenanlage ausgeführt als Doppelpumpe,
- Figur 2a:: eine Diagrammdarstellung des Betriebszustandes der Doppelpumpe über die Zeit,
- Figur 2b:: eine Diagrammdarstellung der Betriebsstunden der Doppelpumpe über die Zeit,
- Figur 2c:: eine Diagrammdarstellung des Differenzwertes der Betriebsstunden der beiden Pumpen der Doppelpumpe über der Zeit und
- Figur 2d:: eine Diagrammdarstellung des Gewichtungsfaktors k über der Zeit.

Ein erfindungsgemäßes Ausführungsbeispiel der Mehrpumpenanlage wird nachfolgend exemplarisch anhand einer Doppelpumpe erläutert. Das in Figur 1 mittels eines Blockdiagramms visualisierte Verfahren zeigt eine Mehrpumpenanlage in Form einer Doppelpumpe 10. Die Einzelpumpen der Doppelpumpe 10 sind Kreiselpumpen mit einem gemeinsamen Saug- und Druckanschluss. Jede Pumpe der Doppelpumpe 10 wird von einem eigenen Motor angetrieben, der bspw. mit einem eigenen Frequenzumrichter in Verbindung stehen kann. Im gezeigten Ausführungsbeispiel sind alle Pumpen baugleich. Ebenso können die Motoren und Frequenzumrichter baugleich sein, dies ist jedoch für die erfindungsgemäße Idee nicht entscheidend.

Zumindest im regulären Betrieb der Doppelpumpe arbeiten beide Pumpen zyklisch abwechselnd, d. h. jede Pumpe ist während eines Zyklus für eine Aktivdauer (bspw. 24 Stunden) aktiv, während die andere Pumpe abgeschaltet ist. Nach Ablauf der Aktivdauer wird die Pumpe abgeschaltet und die zweite Pumpe in Betrieb genommen. Nach Ablauf des Zyklus ist jede der Pumpen mindestens einmal für die Aktivdauer in Betrieb gewesen.

Für das gezeigte Ausführungsbeispiel ist nun vorgesehen, dass eine initiale Aktivdauer, bspw. 24 Stunden, für die Pumpen definiert wird. Diese initiale Aktivdauer wird mit einem Faktor k multipliziert, der abhängig von den gelaufenen Betriebsstunden der jeweiligen Pumpen berechnet wird. Der Faktor k beträgt immer 1, sofern die Differenz der Betriebsstunden beider Pumpen geringer als ein bestimmter Schwellwert h ist. Wird dieser Schwellwert überschritten, so wird der Faktor k auf einen Wert größer 1 (bspw. 2) angehoben, aber nur während die Pumpe mit der geringeren Anzahl an Betriebsstunden läuft. Läuft die Pumpe mit der höheren Anzahl an Betriebsstunden, so ist k wieder 1. Auf diese Weise nähern sich die Pumpen in ihren Betriebsstunden stetig einander an.

Der vorstehend beschriebene Ablauf ist nochmals im Blockdiagramm der Figur 1 verdeutlicht. Zunächst wird die Differenz aus der Betriebsstundenanzahl 1 der ersten Pumpe und der Betriebsstundenanzahl 2 der zweiten Pumpe berechnet. Diese Daten werden von den Pumpen über eine Kommunikationsschnittstelle an eine Steuereinheit zur Differenzbildung übertragen. Im nächsten Schritt wird der Betrag 4 vom Differenzwert 3 gebildet und in Block 5 erfolgt der Schwellwertabgleich. Ist der Differenzbetrag 4 kleiner oder gleich dem Schwellwert h, so wird der Faktor k auf den Wert 1 gesetzt, liegt der Differenzbetrag stattdessen über dem Schwellwert, so wird der Faktor verdoppelt und auf den Wert 2 gesetzt.

Die Auswirkungen des Verfahrens sollen anhand der Zeitdiagramme der Figuren 2a bis 2d aufgezeigt werden. Figur 2a zeigt den Betriebszustand der beiden Pumpen der Doppelpumpe, wobei der Zustand=1 eine fördernde Pumpe beschreibt, während der Zustand=0 die Inaktivität der Pumpe charakterisiert. Die gestrichelte Linie 11 beschreibt den Zustand der ersten Pumpe, während die durchgezogene Linie 12 den Zustand der zweiten Pumpe beschreibt. Die pumpenindividuelle Aktivdauer der ersten Pumpe 1 ist demzufolge die Zeit, während dieser die erste Pumpe bzw. die Linie 11 durchgehend im Zustand 1 verbleibt. Die Aktivdauer der zweiten Pumpe ist durch die Linie 12 im Zustand=1 definiert.

Ersichtlich ist in der Diagrammdarstellung der Figur 2a, dass beide Pumpen stets abwechselnd betrieben werden, d. h. immer nur eine der Pumpen aktiv ist, während die verbleibende Pumpe inaktiv geschaltet ist. In der Figur 2b sind die Betriebsstunden für jede Pumpe gegenüber der Zeit aufgezeichnet, wobei auch hier gilt, dass die gestrichelte Linie 13 die erste Pumpe charakterisiert, während die durchgezogene Linie 14 die Betriebsstunden der zweiten Pumpe wiedergibt.

Die Entwicklung des Differenzbetrags aus den beiden Betriebsstundenwerten ist in der Figur 2c durch die unterbrochene Linie 15 über der Zeit aufgetragen. Ergänzend enthält die Diagrammdarstellung noch den Schwellwert h, der über die Zeit konstant bleibt.

Nach dem hier beschriebenen Verfahren wechselt der Faktor k gemäß der Darstellung in Figur 2d auf einen höheren Wert als 1, nämlich 2, sobald der Differenzbetrag der Betriebsstunden über dem Schwellwert h liegt und nur die Pumpe mit der geringeren Betriebsstundenanzahl aktiv ist, hier die erste Pumpe (Linien 11 und 13 in Figuren 2a, 2b). Die Verdoppelung des Faktors k hat zur Konsequenz, das sich auch die Aktivdauer der ersten Pumpe (Pumpe mit den geringeren Betriebsstunden) verdoppelt. Dadurch wird der Differenzbetrag der Betriebsstunden zwischen den beiden Pumpen zunehmend kleiner (siehe Figur 2c). Der Differenzbetrag wird soweit reduziert, bis dieser unter den Schwellwert h fällt. Ab diesem Zeitpunkt bleibt der Faktor k konstant auf 1, wodurch beide Pumpen mit identischer Aktivdauer laufen.

Das vorstehend exemplarisch anhand einer Doppelpumpe beschriebene Verfahren ist auf Druckerhöhungsanlagen mit bis zu sechs Pumpen übertragbar. Eine Möglichkeit zum Angleichen der Betriebsstunden wäre in diesem Fall, dass immer die Pumpe, deren Betriebsstundenanzahl um einen Schwellwert h geringer ist als die durchschnittliche Betriebsdauer aller Pumpen, eine längere Laufzeit bzw. Aktivdauer erhält.

Alternativ könnte man auch die Aktivdauer für alle Pumpen individuell gestalten, bspw. in Abhängigkeit davon, wie ihre Betriebsstundenanzahl (Tᵢ) im Verhältnis zur mittleren Betriebsstundenanzahl (Tₘᵢₙ) aller Pumpen steht. (Der Index i steht für eine der Pumpen 1 - 6 der Druckerhöhungsanlage mit insgesamt sechs Pumpen)

Dadurch erhält jede Pumpe einen individuellen Faktor kᵢ, der mit der initialen Aktivdauer multipliziert wird, sobald diese Pumpe läuft. Dabei werden folgende Regeln eingehalten:
wenn Tᵢ > Tₘᵢₙ, dann kᵢ > 1
wenn Tᵢ < Tₘᵢₙ, dann kᵢ < 1.

Auf diese Weise nähern sich die Betriebsstundenanzahlen der Pumpen in einer Druckerhöhungsanlage einander an. Alternativ dazu könnte man auch die Aktivdauer unverändert lassen und stattdessen die Häufigkeiten, in der eine Pumpe während eines Zyklus läuft, verändern. Bisher werden beispielsweise in Anlagen mit sechs Pumpen alle Pumpen nacheinander geschaltet, und erst wenn alle Pumpen einmal aktiv waren, wird der Zyklus von vorne fortgesetzt. Weist beispielswiese einer der Pumpen deutlich mehr Betriebsstunden auf, so könnte diese Pumpe lediglich jeden zweiten Zyklus aktiv geschaltet werden, sodass sich auch in diesem Fall die Betriebsstunden aller Pumpen über die Dauer anpasst.

Beim Einsatz des erfindungsgemäßen Verfahrens für Druckerhöhungsanlagen ist darauf zu achten, dass alle Pumpen ihre Mindestlaufzeit einhalten. So ist es bspw. in Trinkwasseranwendungen (Wasserwerke) erforderlich, dass alle Pumpen innerhalb eines Zeitfensters laufen, damit sich keine Keime im Wasser bilden können. Um dies sicherzustellen, könnte man auch als Alternative zur Erhöhung der Laufzeiten einer Pumpe mit wenig Betriebsstunden stattdessen die Laufzeiten der Pumpen mit vielen Betriebsstunden reduzieren.

Der Vorteil der erfindungsgemäßen Idee lässt sich folgt nochmals kurz zusammenfassen: Die Pumpen in einer Mehrpumpenanlage werden in der Regel nach einer gewissen Lebensdauer der gesamten Anlage komplett ausgetauscht. Wenn sich in dieser Anlage eine Pumpe befindet, die noch relativ neu ist (beispielsweise wurde sie erst kürzlich nach einem Defekt ersetzt), so wird diese relativ neue Pumpe ebenfalls entsorgt. Mit dem hier vorgestellten Verfahren würde diese neue Pumpe bereits deutlich mehr gelaufen sein und dadurch die anderen älteren Pumpen entlastet haben. Dies wiederrum reduziert die Ausfallwahrscheinlichkeit der älteren Pumpen.

## Patentansprüche

1. Verfahren zum Betrieb einer Mehrpumpenanlage (10) umfassend zwei oder mehr Pumpen, die in eine gemeinsame Druckleitung Fluid fördern, wobei die Pumpen abwechselnd betrieben werden, so dass genau eine der Pumpen aktiv ist oder nur ein Teil der Pumpen gleichzeitig aktiv sind, um Fluid zu fördern, wobei die individuelle Laufzeit jeder oder zumindest eines Teils der Pumpen dynamisch in Abhängigkeit eines im Betrieb der Anlage (10) variierenden Zustandes der jeweiligen Pumpen festgelegt wird, wobei vorab für alle Pumpen initial eine identische Aktivdauer festgesetzt wird, wobei die tatsächliche Aktivdauer für wenigstens eine Pumpe dynamisch auf Grundlage der initialen Aktivdauer und in Abhängigkeit des variierenden Pumpenzustandes der Pumpe pumpenindividuell berechnet wird, **dadurch gekennzeichnet, dass** auf Grundlage des variierenden Pumpenzustandes der wenigstens einen Pumpe ein Gewichtungsfaktor k bestimmt wird und vorzugsweise durch Multiplikation der initialen Aktivdauer mit dem bestimmten Gewichtungsfaktor k die pumpenindividuelle tatsächliche Aktivdauer der wenigstens einen Pumpe bestimmt wird.

2. Verfahren nach Anspruch 1, **dadurch gekennzeichnet, dass** es sich bei dem variierenden Pumpenzustand um die Betriebsstundenanzahl und/oder das Alter der jeweiligen Pumpe handelt.

3. Verfahren nach einem der vorstehenden Ansprüche, **dadurch gekennzeichnet, dass** die Pumpen während eines Zyklus abwechselnd mit einer definierbaren Aktivdauer pro Pumpe betrieben werden, wobei die Laufzeit durch die dynamische Anpassung der pumpenindividuellen Aktivdauer der Pumpe während eines Zyklus und/oder die Häufigkeit der Aktivschaltung einer Pumpe angepasst wird.

4. Verfahren nach einem der vorstehenden Ansprüche, **dadurch gekennzeichnet, dass** der Gewichtungsfaktor k für die wenigstens eine Pumpe erhöht wird, wenn deren Betriebsstundenanzahl und/oder Alter kleiner ist als die Betriebsstundenanzahl und/oder das Pumpenalter wenigstens einer weiteren Pumpe der Mehrpumpenanlage (10) und/oder als die durchschnittliche Betriebsstundenanzahl und/oder das Durchschnittsalter aller Pumpen.

5. Verfahren nach einem der vorstehenden Ansprüche, **dadurch gekennzeichnet, dass** der Gewichtungsfaktor k für die wenigstens eine Pumpe reduziert wird, wenn deren Betriebsstundenanzahl und/oder Alter größer ist als die Betriebsstundenanzahl und/oder das Pumpenalter wenigstens einer weiteren Pumpe der Mehrpumpenanlage (10) und/oder als die durchschnittliche Betriebsstundenanzahl und/oder das Durchschnittsalter aller Pumpen.

6. Verfahren nach Anspruch 4 oder 5, **dadurch gekennzeichnet, dass** der Gewichtungsfaktor k der wenigstens einen Pumpe nur für den Fall erhöht und/oder reduziert wird, dass die Differenz bzw. der Differenzbetrag zwischen der Betriebsstundenanzahl und/oder dem Pumpenalter der wenigstens einen Pumpe mit der Betriebsstundenanzahl und/oder dem Pumpenalter wenigstens einer weiteren Pumpe und/oder mit der durchschnittlichen Betriebsstundenanzahl und/oder dem Durchschnittsalter aller Pumpen einen, vorzugsweise definierbaren Schwellwert h überschreitet.

7. Verfahren nach einem der vorstehenden Ansprüche, **dadurch gekennzeichnet, dass** die dynamische Anpassung der Aktivdauer für alle Pumpen der Mehrpumpenanlage (10) ausgeführt wird oder nur für diejenigen Pumpen ausgeführt wird, deren Betriebsstundenanzahl und/oder Pumpenalter mehr als der definierbare Schwellwert h von der durchschnittlichen Betriebsstundenanzahl aller Pumpen und/oder dem Durchschnittspumpenalter abweicht.

8. Mehrpumpenanlage (10), insbesondere Doppelpumpenanlage, mit einer Steuerung konfiguriert zur Durchführung des Verfahrens nach einem der vorstehenden Ansprüche.

9. Steuerung für eine Mehrpumpenanlage (10) mit einer Kommunikationsschnittstelle zur Ansteuerung und Kommunikation mit wenigstens zwei Pumpen, **dadurch gekennzeichnet, dass** die Steuerung konfiguriert ist, das Verfahren nach einem der Ansprüche 1 bis 7 auszuführen.

## Claims

1. Method for operating a multi-pump system (10) comprising two or more pumps which convey fluid into a common pressure line, wherein the pumps are operated alternately, so that precisely one of the pumps is active or only some of the pumps are simultaneously active in order to convey fluid, wherein
the individual running time of each or at least some of the pumps is defined dynamically depending on a state of the respective pumps that varies during operation of the system (10), wherein an identical active duration is initially established for all the pumps in advance, wherein the actual active duration for at least one pump is dynamically calculated in a pump-specific manner on the basis of the initial active duration and depending on the varying pump state of the pump, **characterized in that** a weighting factor k is determined on the basis of the varying pump state of at least one pump, and the pump-specific actual active duration of the at least one pump is preferably determined by multiplying the initial active duration by the determined weighting factor k.

2. Method according to Claim 1, **characterized in that** the varying pump state is the number of operating hours and/or the age of the respective pump.

3. Method according to either of the preceding claims, **characterized in that** the pumps are operated alternately during a cycle with a definable active duration for each pump, wherein the running time is adjusted by the dynamic adjustment of the pump-specific active duration of the pump during a cycle and/or the frequency of activation of a pump.

4. Method according to any of the preceding claims, **characterized in that** the weighting factor k for the at least one pump is increased if the number of operating hours and/or the age of the pump is less than the number of operating hours and/or the pump age of at least one further pump of the multi-pump system (10) and/or the average number of operating hours and/or the average age of all the pumps.

5. Method according to any of the preceding claims, **characterized in that** the weighting factor k for the at least one pump is reduced if the number of operating hours and/or the age of the pump is greater than the number of operating hours and/or the pump age of at least one further pump of the multi-pump system (10) and/or the average number of operating hours and/or the average age of all the pumps.

6. Method according to Claim 4 or 5, **characterized in that** the weighting factor k of the at least one pump is increased and/or reduced only in the case that the difference or absolute value of the difference between the number of operating hours and/or the pump age of the at least one pump and the number of operating hours and/or the pump age of at least one further pump and/or the average number of operating hours and/or the average age of all the pumps exceeds a, preferably definable, threshold value h.

7. Method according to any of the preceding claims, **characterized in that** the dynamic adjustment of the active duration is performed for all the pumps of the multi-pump system (10) or is performed only for those pumps of which the number of operating hours and/or pump age differs by more than the definable threshold value h from the average number of operating hours of all the pumps and/or the average pump age.

8. Multi-pump system (10), in particular double-pump system, configured with a controller for carrying out the method according to any of the preceding claims.

9. Controller for a multi-pump system (10) having a communication interface for actuating and communicating with at least two pumps, **characterized in that** the controller is configured to perform the method according to any of Claims 1 to 7.

## Revendications

1. Procédé de fonctionnement d'un système à pompes multiples (10) comprenant deux pompes ou plus, qui refoulent un fluide dans une conduite de pression commune, les pompes fonctionnant en alternance de telle sorte qu'exactement l'une des pompes soit active ou qu'une partie seulement des pompes soit active en même temps pour refouler le fluide,
la durée de fonctionnement individuelle de chacune ou d'au moins une partie des pompes étant fixée dynamiquement en fonction d'un état des pompes respectives qui varie pendant le fonctionnement du système (10), une durée active identique étant initialement fixée au préalable pour toutes les pompes, la durée active effective d'au moins une pompe étant calculée spécifiquement à la pompe de manière dynamique sur la base de la durée active initiale et en fonction de l'état de pompe variable de la pompe, **caractérisé en ce qu'**un facteur de pondération k est déterminé sur la base de l'état de pompe variable de l'au moins une pompe et la durée active effective spécifique à la pompe de l'au moins une pompe est de préférence déterminée par multiplication de la durée active initiale par le facteur de pondération k déterminé.

2. Procédé selon la revendication 1, **caractérisé en ce que** l'état de pompe variable est le nombre d'heures de fonctionnement et/ou l'âge de la pompe respective.

3. Procédé selon l'une des revendications précédentes, **caractérisé en ce que** les pompes sont mises en fonctionnement en alternance pendant un cycle avec une durée active définissable par pompe, la durée de fonctionnement étant adaptée par l'adaptation dynamique de la durée active spécifique à la pompe de la pompe pendant un cycle et/ou de la fréquence d'activation d'une pompe.

4. Procédé selon l'une des revendications précédentes, **caractérisé en ce que** le facteur de pondération k pour l'au moins une pompe est augmenté lorsque son nombre d'heures de fonctionnement et/ou son âge est inférieur au nombre d'heures de fonctionnement et/ou à l'âge de pompe d'au moins une pompe supplémentaire du système à pompes multiples (10) et/ou au nombre d'heures de fonctionnement moyen et/ou à l'âge moyen de toutes les pompes.

5. Procédé selon l'une des revendications précédentes, **caractérisé en ce que** le facteur de pondération k pour l'au moins une pompe est réduit lorsque son nombre d'heures de fonctionnement et/ou son âge est supérieur au nombre d'heures de fonctionnement et/ou à l'âge de pompe d'au moins une pompe supplémentaire du système à pompes multiples (10) et/ou au nombre d'heures de fonctionnement moyen et/ou à l'âge moyen de toutes les pompes.

6. Procédé selon la revendication 4 ou 5, **caractérisé en ce que** le facteur de pondération k de l'au moins une pompe n'est augmenté et/ou réduit que dans le cas où la différence ou le montant différentiel entre le nombre d'heures de fonctionnement et/ou de l'âge de pompe de l'au moins une pompe et le nombre d'heures de fonctionnement et/ou l'âge de pompe d'au moins une pompe supplémentaire et/ou le nombre d'heures de fonctionnement moyen et/ou l'âge moyen de toutes les pompes dépasse une valeur de seuil h, de préférence définissable.

7. Procédé selon l'une des revendications précédentes, **caractérisé en ce que** l'adaptation dynamique de la durée active est effectuée pour toutes les pompes du système à pompes multiples (10) ou seulement pour les pompes dont le nombre d'heures de fonctionnement et/ou l'âge de pompe s'écarte du nombre d'heures de fonctionnement moyen de toutes les pompes et/ou de l'âge de pompe moyen de plus de la valeur seuil h définissable.

8. Système à pompes multiples (10), en particulier système à deux pompes, comprenant une commande configurée pour mettre en œuvre le procédé selon l'une des revendications précédentes.

9. Commande pour un système à pompes multiples (10), comprenant une interface de communication destinée à commander et communiquer avec au moins deux pompes, **caractérisée en ce que** la commande est configurée pour mettre en œuvre le procédé selon l'une des revendications 1 à 7.
